# EUROPÄISCHE PATENTSCHRIFT

(11) **EP 2 054 669 B1**
(45) Veröffentlichungstag und Bekanntmachung des Hinweises auf die Patenterteilung: **31.03.2010**
(21) Anmeldenummer: 07788421.1
(22) Anmeldetag: 14.08.2007
(51) Int. Cl.: F23Q 3/00, F23Q 7/24, F23Q 9/00

(54) **BRENNER MIT EINEM SCHUTZELEMENT FÜR ZÜNDELEKTRODEN**
BURNER WITH A PROTECTIVE ELEMENT FOR IGNITION ELECTRODES
BRULEUR DOTE D'UN ELEMENT DE PROTECTION POUR DES ELECTRODES D'ALLUMAGE

(30) Priorität: 23.08.2006 EP 06017534
(43) Veröffentlichungstag der Anmeldung: 06.05.2009
(73) Patentinhaber: SIEMENS AKTIENGESELLSCHAFT, 80333 München (DE)
(72) Erfinder: BÖTTCHER, Andreas, 40882 Ratingen (DE); KLUGE, Andre, 48249 Dülmen (DE); KRUSCH, Claus, 45473 Mülheim an der Ruhr (DE); PFEIFFER, Elmar, 52525 Heinsberg (DE); TÜSCHEN, Sabine, 46147 Oberhausen (DE)
(86) Internationale Anmeldenummer: PCT/EP2007/058411
(87) Internationale Veröffentlichungsnummer: WO 2008/022948

(56) Entgegenhaltungen:
- EP-A- 1 591 723
- EP-A2- 0 193 838
- US-A- 2 850 084
- US-A- 4 029 936
- US-A- 5 856 651
- US-B1- 6 777 650

## Beschreibung

### Hintergrund der Erfindung

Die Erfindung betrifft einen Brenner mit einem Zünder und wenigstens einer Zündelektrode, insbesondere einen solchen für den Einbau in einen Brenner einer Gasturbine.

Ein als Pilotbrenner ausgebildeter Brenner mit einem Zünder und zum Zünder führenden Zündelektroden ist beispielsweise in EP 1 591 723 A oder in EP 0 193 838 B1 beschrieben. Der Zünder hat die Aufgabe, den Brennstoff zu zünden. Die Zündelektroden sind außen am Pilotbrenner befestigt und verlaufen parallel zu seiner Längsachse. Die Brennstoffzuführung befindet sich im Inneren des Pilotbrenners und endet in Brennstoffaustrittsöffnungen. Die Zündelektroden enden im Bereich der Brennstoffaustrittsöffnungen und entzünden den dort austretenden Brennstoff mittels eines Zündfunkens. Der Zündfunke wird durch eine Zündspannung zwischen zwei Zündelektroden erzeugt und steht während der gesamten Zünddauer an.

Beschädigungen oder Verbiegung einer oder beider am Pilotbrenner angebrachten Zündelektroden beim Transport oder Einbau können die Funktionstüchtigkeit der Zündelektroden negativ beeinflussen. Beschädigungen oder Verbiegung können daher den Austausch der Zündelektroden notwendig werden lassen.

Der Austausch der Zündelektroden kann auch notwendig werden, wenn eine der Elektroden so sehr verbogen ist, dass es anstatt zwischen den Elektrodenspitzen zwischen einer Elektrodenleitung und einem anderen metallischen Bauteil zum Stromüberschlag kommt und daher das Gasgemisch nicht gezündet werden kann.

In US 2,850,084, US 5,860,804 und US 5,865,651 werden im Wesentlichen Zünder mit Zündelektroden beschrieben, bei denen die Zündung durch das Erhitzen einer Zündelektrode infolge ihres hohen Widerstandes, also thermisch erfolgt. Diese Form der Zündung wird im Folgenden als thermische Zündung bezeichnet. Die Möglichkeit einer elektronischen oder elektrischen Zündung, beispielsweise durch Funkenüberschlag, ist lediglich in US 5,860,804 erwähnt.

Zum Schutz des Bereiches der Zündelektrode, in dessen Nähe die Zündung stattfindet, sind in US 2,850,084, US 5,860,804 und US 5,865,651 verschiedene Schutzelemente oder Schutzverkleidungen offenbart. Diese Schutzverkleidungen zeichnen sich dadurch aus, dass sie in die entstehende Flamme hineinragen können und die Zündelektroden im Bereich der Zündung insbesondere vor einer möglichen Verschmutzung oder Beschädigung schützen sollen. Die Bereiche der Zündelektroden, die sich an den Bereich der Zündung anschließen, die also zum Bereich der Zündung hin- oder von diesem wegführen, werden dabei nicht durch ein entsprechendes Schutzelement geschützt.

Auch in US 4,029,936, US 6,777,650 B1 und US 3,823,345 werden Zünder mit Zündelektroden beschrieben. Bei diesen sind zumindest auch Bereiche der Zündelektroden, die sich an den Bereich der Zündung anschließen, die also zum Bereich der Zündung hin- oder von diesem wegführen, jedenfalls teilweise von einem Gehäuse umgeben. Bei diesen Zündern handelt es sich jedoch ausschließlich um thermische Zünder. Zudem handelt es sich bei diesen Zündern nicht um Zünder von Gasturbinenbrennern.

Allerdings sind in US 2,850,084, US 5,860,804, US 5,865,651, US 4,029,936, US 6,777,650 B1 und US 3,823,345 keine Gasturbinenbrenner offenbart. Die Zündelektroden, die im Rahmen von Gasturbinenbrennern verwendet werden und mit Hilfe eines Zündfunkens zünden, sind jedoch im Vergleich zu Zündelektroden von thermischen Zündern in ihrer Funktionstüchtigkeit durch ein mögliches Verbiegen erheblich leichter beeinträchtigt.

### Zugrunde liegende Aufgabe

Der Erfindung liegt die Aufgabe zugrunde, einen Gasturbinenbrenner mit wenigstens einer Zündelektrode zur Verfügung zu stellen, bei dem die oben genannte Problematik nicht oder nur in reduziertem Maße auftritt. Eine weitere Aufgabe der vorliegenden Erfindung ist es, eine Gasturbine mit einem vorteilhaften Gasturbinenbrenner zu Verfügung zu stellen.

### Erfindungsgemäße Lösung

Diese Aufgabe wird durch einen Gasturbinenbrenner mit den Merkmalen des Anspruchs 1 und eine Gasturbine nach Anspruch 15 gelöst. Der Gasturbinenbrenner kann insbesondere als Pilotbrenner ausgebildet sein.

Erfindungsgemäß besteht die Lösung der Aufgabe darin, dass der Brenner mit zwei an seiner Außenseite verlaufenden Zündelektroden ausgerüstet ist, wobei diesen Elektroden ein Schutzelement zugeordnet ist, welches über die Außenseite des Brenners und über die Zündelektrode hinaus vorsteht. Die erfindungsgemäße Gasturbine ist mit einem solchen Gasturbinenbrenner ausgestattet.

Erfindungsgemäß ist der Abstand zwischen dem Schutzelement und den Zündelektroden mindestens so groß ist dass bei Anliegen einer Zündspannung an den Zündelektroden kein Überschlag zwischen dem Schutzelement und den Zündelektroden erfolgt, damit ein Stromüberschlag zwischen den Zündelektroden und dem Schutzelement zuverlässig vermieden werden kann.

Zudem umfasst der Gasturbinenbrenner zwei Zündelektroden mit jeweils einer Elektrodenspitze. Die Zündung erfolgt durch einen Funkenüberschlag an den Elektrodenspitzen beim Anlegen einer Zündspannung zwischen den beiden Zündelektroden. Die Zündung wird also nicht thermisch bewirkt. Zwar werden in US 5,860,804 und US 5,865,651 auch allgemein andere als thermische Zünder erwähnt, jedoch wird in diesen Dokumenten kein Zünder beschrieben, bei dem ein Funkenüberschlag zwischen zwei Elektroden erfolgt. Die anderen bereits erwähnten Dokumente beschreiben lediglich thermische Zünder.

Der Vorteil der erfindungsgemäßen Lösung liegt also darin, dass die Zündelektroden geschützt sind und daher Beschädigungen beim Transport bzw. beim Ein- und Ausbau der Zündelektroden vermieden werden können. In EP 0 193 838 B1 ist zwar eine Brennkammer einer Gasturbine mit einem Brenner beschrieben, allerdings sind die Zündelektroden des Brenners nicht mit einem Schutzelement ausgestattet.

### Vorteilhafte Weiterbildungen der Erfindung

Vorteilhafte Weiterbildungen sind in den abhängigen Ansprüchen angegeben.

Bei einer vorteilhaften Weiterbildung der Erfindung ist das Schutzelement mit der Außenseite des Brenners verbunden, so dass die nötige Stabilität gewährleistet ist.

Eine andere vorteilhafte Weiterbildung besteht darin, dass das Schutzelement die Zündelektroden umgibt, wobei die Zündelektrode zumindest teilweise der Länge nach abgedeckt wird, so dass die wenigstens eine Zündelektrode optimal geschützt ist.

Außerdem kann das Schutzelement U-förmig ausgebildet und mit der offenen Seite and der Außenseite des Brenners befestigt sein, so dass die Zündelektrode von drei Seiten nach außen hin geschützt werden. Das Schutzelement kann die Elektroden zumindest im vorderen Bereich nahe den Elektrodenspitzen vollständig umschließen.

Alternativ kann das Schutzelement durch wenigstens eine Rippe gebildet sein, so dass eine bessere Zugänglichkeit der Zündelektroden gewährleistet ist. Die Rippe kann parallel zur Zündelektrode verlaufen. Es kann sich auch auf beiden Seiten der Zündelektrode jeweils mindestens eine Rippe befinden.

Vorzugsweise wird das Schutzelement aus einem biegesteifen und stoßfesten Material hergestellt, so dass eine Verformung des Schutzelements, die zu einer Verformung der innen liegenden Zündelektroden führen könnte, vermieden wird.

Das erfindungsgemäße Schutzelement kann vorzugsweise einem Bereich der Zündelektrode zugeordnet sein, der zur Elektrodenspitze hinführt. Das heißt, dass in diesem Fall das Schutzelement nicht bis an die Elektrodenspitze heranreicht und auch nicht über die Elektrodenspitze hinausragt. Vielmehr soll der Bereich der Elektrode geschützt werden, der an der Außenseite des Gasturbinenbrenners entlang verläuft, mit anderen Worten also die Zuleitung zum eigentlichen Zündbereich an der Elektrodenspitze.

Weiterhin kann der erfindungsgemäße Gasturbinenbrenner grundsätzlich rotationssymmetrisch sein und sich die wenigstens eine an seiner Außenseite verlaufende Zündelektrode parallel zur Symmetrieachse des Gasturbinenbrenners erstrecken.

Die erfindungsgemäße Gasturbine kann mit einem erfindungsgemäßen Gasturbinenbrenner in einer der beschriebenen Ausführungsvarianten ausgestattet sein.

### Kurzbeschreibung der Zeichnungen

Weitere Merkmale, Eigenschaften und Vorteile der Erfindung ergeben sich aus der nachfolgenden Beschreibung von Ausführungsbeispielen unter Bezugnahme auf die beiliegenden Figuren. Es zeigt:
- FIG 1: einen Brenner mit einer Zündelektrode,
- FIG 2: einen Brenner mit Zündelektroden und einem Schutzelement, das einen U-förmigen Querschnitt aufweist und die Zündelektroden im vorderen Bereich umgibt,
- FIG 3: einen Brenner mit Zündelektroden und einem Schutzelement, welches aus Rippen gebildet ist und parallel zu den Zündelektroden verläuft.

### Detaillierte Beschreibung des Ausführungsbeispiels

Die in FIG 1 dargestellte Brenneranordnung gehört zu einer Gasturbinenanlage, dem bevorzugten Anwendungsgebiet der Erfindung. Die Brenneranordnung ist indes auch für gasbefeuerte Feuerungsanlagen von Kesseln geeignet.

Die Brenneranordnung besteht aus wenigstens einem an einer Trägerplatte (in FIG 1 nicht dargestellt; s. FIG 2, 3) befestigten ersten Brenner 2, der als Pilotbrenner dient, und einem zweiten Brenner 1, der als Hauptbrenner dient und in dessen Mitte der erste Brenner 2 koaxial eingesetzt ist. Der erste Brenner 2 weist einen Brennerkopf 4 mit einer Drallbeschaufelung 3 auf und kann mit Erdgas E und/oder Heizöl H als Brennstoff betrieben werden. Der Kopf 4 des ersten Brenners 2 ist koaxial, bezogen auf die Brennerachse, umgeben von einem Luftzufuhrkanal 6, welcher der Zufuhr des Hauptanteils der Verbrennungsluft L zu einer stromab des Brennerkopfes 4 ausgebildeten Verbrennungszone (nicht dargestellt) dient. Dem Ringspalt wird die unter Druck stehende Verbrennungsluft L von einem Kompressor der Gasturbinenanlage zugeführt. Die heißen Brenngase strömen in die Turbinenbeschaufelung.

Der als Hauptbrenner dienende zweite Brenner 1 wird durch den ersten, als Pilotbrenner dienenden Brenner 2 ergänzt, d.h. bei Erdgasbetrieb kann nach dem Anfahren und Anwärmen vom Pilotbrenner- auf den Hauptbrennerbetrieb mit seinen geringeren NOx-Werten umgeschaltet werden. Der erste Brenner 2 dient dabei zur Stabilisierung der Flamme.

Der zweite Brenner umfasst Düsenrohre 5 und einen Luftzufuhrkanal 6. Die Düsenrohre sind an ein Brennstoffzuleitungssystem angeschlossen (nicht dargestellt) und dienen zur Vermischung von Erdöl, Erdgas oder einem anderen gasförmigen oder flüssigen Brennstoff mit der zugeführten Verbrennungsluft L. Der Luftzufuhrkanal 6 leitet die Verbrennungsluft L ggf. mit beigemischtem Brennstoff dem Flammenbereich zu.

Die Zündung des dem ersten Brenner 2 zugeführten Luft-Brennstoff-Gemisches erfolgt über eine stab- oder rohrförmige Elektrodenanordnung mit zwei Zündelektroden 7. Die Zündelektroden 7 verlaufen hauptsächlich parallel zur Achse des ersten Brenners 2. Im Bereich der Trägerplatte 9, durch die die Zündelektroden 7 hindurchgeführt sind, ist der Abstand der Zündelektroden 7 von der Außenwand des ersten Brenners jedoch deutlich größer. Auch der Abstand der Zündelektroden 7 untereinander ist im Bereich der Trägerplatte größer als im Bereich der Außenwand des ersten Brenners 2. Die Zündelektroden sind mit Verbindungsstücken 11 auf der Außenseite des ersten Brenners 2 befestigt.

In Figur 2 ist als Ausführungsbeispiel für einen erfindungsgemäßen Brenner ein Brenner 2 dargestellt, an dessen Außenwand zwei in Längsrichtung des Brenners 2 verlaufende Zündelektroden 7 angebracht sind. Der Brenner 2 kann insbesondere als erster Brenner in der mit Bezug auf FIG 1 beschriebenen Brenneranordnung dienen.

Die Zündelektroden des Brenners 2 sind durch ein Schutzelement 8 abgedeckt, das im vorliegenden Beispiel als U-förmig gebogenes Blech 8 ausgebildet ist. Die Schenkel des Bleches 8 weisen jeweils einen abgewinkelten Bereich auf, in dem sie an der Außenwand des Brenners 2 befestigt sind. Die Befestigung 10 erfolgt vorteilhafterweise durch geeignete lösbare Verbindungselemente, z.B. Schrauben, damit im Bedarfsfall ein Zugang zu den Zündelektroden 7 möglich ist. Statt der lösbaren Verbindung sind grundsätzlich auch nicht lösbare Verbindungen möglich, bspw. Schweißverbindungen. Das U-förmige Blech erstreckt sich zumindest über den vorderen Teil der Zündelektroden 7, d.h. den Teil, der nahe den Elektrodenspitzen 12 liegt.

Das Blech 8 sollte aus einem stoßfesten und biegesteifen Werkstoff wie z.B. Stahl gefertigt sein. Der Abstand des Bleches 8 von den Zündelektroden 7 sollte mindestens so groß sein, dass bei Anliegen einer Zündspannung an den Zündelektroden 7 kein Überschlag zwischen dem Schutzblech 8 und den Zündelektroden 7 erfolgt. Der konkrete Wert für den Abstand hängt von der Durchschlagsfestigkeit des Mediums zwischen den Elektroden 7 und dem Schutzblech 8 sowie der Geometrie der Zündelektroden und der bei Anliegen der Zündspannung herrschenden Temperatur ab. Im vorliegenden Ausführungsbeispiel mit Luft als Medium sollte ein Sicherheitsabstand von mindestens 5 mm eingehalten werden, wenn die Zündspannung 5 kV beträgt.

Figur 3 zeigt einen im Brenner 2 mit zwei an seiner Außenwand angebrachten Zündelektroden 7. Auch dieser Brenner 2 kann insbesondere als erster Brenner in der mit Bezug auf FIG 1 beschriebenen Brenneranordnung dienen.

Rechts und links von den Zündelektroden 7 des in FIG 3 dargestellten Brenners 2 verläuft jeweils eine Längsrippe 8. Die Längsrippen 8 stehen von der Oberfläche des Brenners 2 aus über die Zündelektroden 7 vor, so dass die Zündelektroden 7 vor Stößen geschützt sind. Die Rippen 8 sind fest mit der Wand des Brenners 2 verbunden. Die Befestigung 10 kann beispielsweise durch Schweißen oder Löten erfolgen. Lösbare Verbindungen zwischen den Längsrippen 8 und dem Brenner 2, bspw. mittels Schrauben, sind zwar auch möglich, aber nicht lösbare Verbindungen sind völlig ausrechend, da die Anordnung den Zugang zu den Zündelektroden 7 nicht wesentlich einschränkt und die Rippen 8 daher für den Zugang zu den Elektroden 7 nicht abgenommen werden müssen.

Wie das Blech des ersten Ausführungsbeispiels sollten die Rippen 8 aus einem stoßfesten und biegesteifen Werkstoff wie z.B. Stahl gefertigt sein. Der Abstand der Rippen von den Zündelektroden 7 sollte bei einer Zündspannung von 5 kV mindestens 5 mm betragen, damit kein Stromüberschlag zwischen einer Zündelektrode und einer Rippe stattfinden kann.

Abschließend sei angemerkt, dass sämtlichen Merkmalen, die in den Anmeldungsunterlagen und insbesondere in den abhängigen Ansprüchen genannt sind, trotz des vorgenommenen formalen Rückbezuges auf einen oder mehrere bestimmte Ansprüche, auch einzeln oder in beliebiger Kombination eigenständiger Schutz zukommen soll.

## Patentansprüche

1. Gasturbinenbrenner (2) umfassend zwei Zündelektroden (7) mit jeweils einer Elektrodenspitze (12) wobei beim Anlegen einer Zündspannung zwischen den beiden Zündelektroden ein Funkenüberschlag an den Elektrodenspitzen erfolgt, wobei die Zündelektroden (7) an seiner Außenseite verlaufen wobei den Zündelektroden (7) ein Schutzelement (8) zugeordnet ist, welches über die Außenseite des Brenners (2) und über die Zündelektroden (7) hinaus vorsteht, wobei
der Abstand zwischen dem Schutzelement (8) und den Zündelektroden (7) mindestens so groß ist, dass bei Anliegen einer Zündspannung an den Zündelektroden (7) kein Überschlag zwischen dem Schutzelement (8) und den Zündelektroden (7) erfolgt, wobei der konkrete Wert für den Abstand zumindest von der Geometrie der Zündelektroden und der bei Anliegen der Zündspannung herrschenden Temperatur abhängt.

2. Gasturbinenbrenner (2) gemäß Anspruch 1, wobei
das Schutzelement (8) mit der Außenseite des Brenners (2) verbunden ist.

3. Gasturbinenbrenner (2) gemäß Anspruch 1 und 2, wobei
das Schutzelement (8) die Zündelektroden (7) umgibt, wobei die Zündelektroden (7) zumindest teilweise der Länge nach abgedeckt wird.

4. Gasturbinenbrenner (2) gemäß Anspruch 3, wobei
das Schutzelement (8) im Querschnitt U-förmig ausgebildet und mit der offenen Seite an der Außenseite des Brenners (2) befestigt ist.

5. Gasturbinenbrenner (2) gemäß Anspruch 4, wobei das Schutzelement (8) die Zündelelektroden (7) zumindest im vorderen Bereich nahe den Elektrodenspitzen umschließt.

6. Gasturbinenbrenner (2) gemäß Anspruch 1 oder 2, wobei
das Schutzelement (8) wenigstens eine Rippe umfasst.

7. Gasturbinenbrenner (2) gemäß Anspruch 6, wobei
sich die Rippe (8) parallel zur den Zündelektroden (7) erstreckt.

8. Gasturbinenbrenner (2) gemäß Anspruch 6 oder 7, wobei sich
auf beiden Seiten der Zündelektroden jeweils mindestens eine Rippe befindet.

9. Gasturbinenbrenner (2) gemäß einem der vorherigen Ansprüche, wobei
das Schutzelement (8) aus einem biegesteifen und stoßfesten Material ist.

10. Gasturbinenbrenner (2) nach einem der vorhergehenden Ansprüche, wobei er
als Pilotbrenner für eine Brenneranordnung ausgestaltet ist.

11. Gasturbinenbrenner (2) nach einem der vorhergehenden Ansprüche,
wobei das Schutzelement einem Bereich der Zündelektroden(7) zugeordnet ist, der zur Elektrodenspitze hinführt.

12. Gasturbinenbrenner (2) nach einem der vorhergehenden Ansprüche, wobei
er rotationssymmetrisch ist und sich die wenigstens eine an seiner Außenseite verlaufende Zündelektrode (7) parallel zur Symmetrieachse des Gasturbinenbrenners (2) erstreckt.

13. Gasturbine mit einem Gasturbinenbrenner (2) nach einem der vorhergehenden Ansprüche.

## Claims

1. Gas turbine burner (2) comprising two ignition electrodes (7) each having an electrode tip (12), wherein a sparkover takes place at the electrode tips when an ignition voltage is applied between the two ignition electrodes, wherein the ignition electrodes (7) run on the burner's exterior, wherein the ignition electrodes (7) are assigned a protective element (8) which projects beyond the exterior of the burner (2) and beyond the ignition electrodes (7), wherein the distance between the protective element (8) and the ignition electrodes (7) is at least sufficiently great such that no sparkover takes place between the protective element (8) and the ignition electrodes (7) when an ignition voltage is applied to the ignition electrodes (7), wherein the actual value for the distance is dependent at least on the geometry of the ignition electrodes and the temperature prevailing when the ignition voltage is applied.

2. Gas turbine burner (2) according to claim 1, wherein the protective element (8) is connected to the exterior of the burner (2).

3. Gas turbine burner (2) according to claim 1 and 2, wherein the protective element (8) surrounds the ignition electrodes (7), wherein the ignition electrodes (7) are at least partially covered lengthwise.

4. Gas turbine burner (2) according to claim 3, wherein the protective element (8) is embodied as U-shaped in cross-section and is secured with the open side on the exterior of the burner (2).

5. Gas turbine burner (2) according to claim 4, wherein the protective element (8) encloses the ignition electrodes (7) at least in the front area close to the electrode tips.

6. Gas turbine burner (2) according to claim 1 or 2, wherein the protective element (8) includes at least one rib.

7. Gas turbine burner (2) according to claim 6, wherein the rib (8) extends parallel to the ignition electrodes (7).

8. Gas turbine burner (2) according to claim 6 or 7, wherein at least one rib is disposed on each of the two sides of the ignition electrodes.

9. Gas turbine burner (2) according to one of the preceding claims, wherein the protective element (8) is made of a flexurally resistant and shockproof material.

10. Gas turbine burner (2) according to one of the preceding claims, wherein the burner is embodied as a pilot burner for a burner arrangement.

11. Gas turbine burner (2) according to one of the preceding claims, wherein the protective element is assigned to an area of the ignition electrodes (7) which leads to the electrode tip.

12. Gas turbine burner (2) according to one of the preceding claims, wherein it is rotationally symmetrical and the at least one ignition electrode (7) running on its exterior extends parallel to the axis of symmetry of the gas turbine burner (2).

13. Gas turbine having a gas turbine burner (2) according to one of the preceding claims.

## Revendications

1. Brûleur ( 2 ) de turbine à gaz comprenant deux électrodes ( 7 ) d'allumage ayant respectivement une pointe ( 12 ) d'électrode, dans lequel, lors de l'application d'une tension d'allumage entre les deux électrodes d'allumage, il se produit un jaillissement d'étincelles aux pointes d'électrode, les électrodes ( 7 ) d'allumage s'étendant sur son côté extérieur, un élément ( 8 ) de protection étant associé aux électrodes ( 7 ) d'allumage, élément qui s'étend sur le côté extérieur du brûleur ( 2 ) et qui dépasse des électrodes ( 7 ) d'allumage, la distance entre l'élément ( 8 ) de protection et les électrodes ( 7 ) d'allumage étant au moins si grande que, lors de l'application d'une tension d'allumage aux électrodes ( 7 ) d'allumage, il ne se produit pas de jaillissement entre l'élément ( 8 ) de protection et les électrodes ( 7 ) d'allumage, la valeur concrète de la distance dépendant au moins de la géométrie des électrodes d'allumage et de la température régnant lors de l'application de la tension d'allumage.

2. Brûleur ( 2 ) de turbine à gaz suivant la revendication 1, dans lequel l'élément ( 8 ) de protection est assemblé au côté extérieur du brûleur ( 2 ).

3. Brûleur ( 2 ) de turbine à gaz suivant la revendication 1 ou 2, dans lequel l'élément ( 8 ) de protection entoure les électrodes ( 7 ) d'allumage, les électrodes ( 7 ) d'allumage étant recouvertes, au moins en partie, suivant la longueur.

4. Brûleur ( 2 ) de turbine à gaz suivant la revendication 3, dans lequel l'élément ( 8 ) de protection à une forme en U en section transversale et est fixé par le côté ouvert au côté extérieur du brûleur ( 2 ).

5. Brûleur ( 2 ) de turbine à gaz suivant la revendication 4, dans lequel l'élément ( 8 ) de protection entoure les électrodes ( 7 ) d'allumage au moins dans la partie avant à proximité des pointes des électrodes.

6. Brûleur ( 2 ) de turbine à gaz suivant la revendication 1 ou 2, dans lequel l'élément ( 8 ) de protection comprend au moins une nervure.

7. Brûleur ( 2 ) de turbine à gaz suivant la revendication 6, dans lequel la nervure ( 8 ) s'étend parallèlement aux électrodes ( 7 ) d'allumage.

8. Brûleur ( 2 ) de turbine à gaz suivant la revendication 6 ou 7, dans lequel respectivement au moins une nervure se trouve des deux côtés des électrodes d'allumage.

9. Brûleur ( 2 ) de turbine à gaz suivant l'une des revendications précédentes, dans lequel l'élément ( 8 ) de protection est en un matériau rigide à la pression et résistant au choc.

10. brûleur ( 2 ) de turbine à gaz suivant l'une des revendications précédentes, dans lequel il est conformé en brûleur pilote pour un dispositif de brûleur.

11. brûleur ( 2 ) de turbine à gaz suivant l'une des revendications précédentes, dans lequel l'élément de protection est associé à une partie des électrodes ( 7 ) d'allumage qui mène à la pointe de l'électrode.

12. brûleur ( 2 ) de turbine à gaz suivant l'une des revendications précédentes, qui est de révolution et la au moins une électrode ( 7 ) d'allumage s'étendant sur chaque côté extérieur s'étend parallèlement à l'axe de symétrie du brûleur ( 2 ) de turbine à gaz.

13. turbin à gaz ayant un brûleur ( 2 ) de turbine à gaz suivant l'une des revendications précédentes.
